# EUROPÄISCHE PATENTSCHRIFT

(11) **EP 0 265 369 B1**
(45) Veröffentlichungstag und Bekanntmachung des Hinweises auf die Patenterteilung: **11.09.1991**
(21) Anmeldenummer: 87710017.2
(22) Anmeldetag: 20.10.1987
(51) Int. Cl.: F42B 14/06

(54) **Treibkäfig geringer Eigenmasse für ein unterkalibriges Hochgeschwindigkeits-Fluggeschoss**
Small weight sabot for a high-velocity subcalibre projectile
Sabot à masse réduite pour un projectile sous-calibré à vitesse élevée

(30) Priorität: 21.10.1986 DE 3635738
(43) Veröffentlichungstag der Anmeldung: 27.04.1988
(73) Patentinhaber: Rheinmetall GmbH, 40880 Ratingen (DE)
(72) Erfinder: Wallow, Peter, Dipl.-Ing. RWTH, D-4000 Düsseldorf (DE); Bethmann, Karl Wilhelm, Dipl.-Ing. RWTH, D-4130 Moers (DE)

(56) Entgegenhaltungen:
- CH-A- 545 956
- DE-A- 2 743 732
- DE-A- 3 047 517
- US-A- 2 669 930
- US-A- 2 715 874
- US-A- 2 788 744
- US-A- 4 015 535

## Beschreibung

Die Erfindung betrifft einen Treibkäfig nach dem Oberbegriff des Patentanspruchs 1.

Aus der US-A-4,638,739 ist ein gattungsgleicher Gegenstand für ein Hochgeschwindigkeitsfluggeschoß bekannt, welches, beispielsweise durch elektromagnetische Kräfte, auf höchste Geschwindigkeit beschleunigt und nicht drallstabilisiert wird. Dieses soll dem wirksamen Bekämpfen sich schnell bewegender Ziele, beispielsweise Fluggkörper und Kampfflugzeuge, bereits auf große Entfernung dienen.

Ein vorderseitiger erster Teil des Treibkäfigs ist im wesentlichen kragenförmig aus vier gleichen Segmenten gestaltet, welche im Bereich von Trennfugen in einer jeweiligen Aufnahme eine gegen die benachbarte Trennfugenfläche zur Ablösung vom Fluggeschoß entlastbare vorgespannte Druckfeder aufweist. Ein Heckteil des Treibkäfigs ist mit einer vorspringenden Aufnahme kreisringförmigen Querschnitts für das Fluggeschoß derart versehen, daß der Vorsprung zentrierend in eine rückseitige Öffnung des Fluggeschosses eingreift.

Dieser bekannte Treibkäfig weist eine Reihe von Nachteilen auf. Bei seinem ersten Teil müssen entgegen der Beschleunigungsrichtung frontal angreifende Kräfte mit den Kräften aus den Druckfedern im wesentlichen gleichgewichtig zusammenwirken. Hieraus resultiert eine unverkennbare Empfindlichkeit der Anordnung, welche die Handhabbarkeit stark beeinträchtigt. Dies trifft auch zu für den Heckteil und verbietet eine unverzichtbare Kadenz, zumal mit letzterer ein Zuführschock verknüpft ist, durch welchen eine Relativbewegung des Fluggeschosses gegenüber dem Heckteil verursacht werden kann. Gleichzeitig kann es im ersten Teil zu einer Verkeilung derart kommen, daß eine nachfolgende Beschleunigung der Gesamtanordnung nicht realisierbar ist. Hierdurch wird die Brauchbarkeit unter durch einen Kampfauftrag gegebenen Bedingungen bis zum völligen Verlust beeinträchtigt und ist zur Verwendung im Zusammenhang mit Rohrwaffen überhaupt nicht gegeben.

Der Erfindung liegt die Aufgabe zugrunde, einen gattungsgleichen Gegenstand zu schaffen, dessen Handhab- und Brauchbarkeit auch bei unverzichtbarer Kadenz gewährleistet ist und dabei auch die Verwendung in einer Rohrwaffe bei störungsfreier Ablösung vom Fluggeschoß zuläßt. Das Erfüllen dieser Forderungen wird als wesentliche Voraussetzung für die Eignung zum Einsatz gegen sich schnell bewegende Ziele, beispielsweise Flugkörper und Kampfflugzeuge, bereits auf große Entfernung angesehen, wobei ein Trägersystem sowohl bei erdgebundenen wie auch in größerer Höhe über der Erdoberfläche unter unterschiedlichen Bedingungen oparabel sein kann. Beim Boden-Luft-Einsatz spielt auch die Bekämpfung schneller Ziele in Bodennähe eine wesentliche Rolle. Beim Luft-Luft-Einsatz ist als Träger sowohl an ein entsprechendes Flugzeug operativer Beweglichkeit wie auch an einen Satelliten zu denken. In allen Fällen kommt einem geringstmöglichen durch den Treibkäfig repräsentierten Totlastanteil mit Rücksicht auf eine hohe endballistische Leistung wesentliche Bedeutung zu. Hinzu tritt beim Luft-Luft-Einsatz die Restriktion durch die begrenzte Tragfähigkeit des Trägersystems. Die zahlenmäßige Menge an zielwirksamer Munition kann umso größer sein, je geringer der damit verbundene unvermeidbare Totlastanteil ist.

Gelöst wird diese Aufgabe nach der Lehre des Patentanspruchs 1 mit den in dessen kennzeichnendem Teil angegebenen erfinderischen Merkmalen.

Zwar ist durch die DE-OS 29 51 904 ein Treibkäfig für ein unterkalibriges Fluggeschoß bekannt, welcher auch mit dem Ziel gestaltet ist, nur eine vergleichsweise geringe Eigenmasse aufzuweisen, aber er bedarf über die Geschoßumfangsfläche vorstehender Elemente zum Gewährleisten eines beim Rohrdurchgang unerläßlichen gegenseitigen Formschlusses in der Beschleunigungsrichtung. Eine derartige oder vergleichbare Maßnahme würde aber im hier gegebenen Zusammenhang zu einer so drastischen Vergrößerung des Luftwiderstandsbeiwertes führen, daß der damit zwangweise einhergehende Geschwindigkeitsabfall des Fluggeschosses die Unbrauchbarkeit des letzteren zum Bekämpfen schneller Flugziele auf große Entfernung zur Folge hätte.

Auch ein Treibkäfig nach der DE-OS 33 18 972 ist zum Lösen der der Erfindung zugrundeliegenden Aufgaben ungeeignet, da, abgesehen von der erheblichen Eigenmasse, eine störungsfreie Ablösung vom zur Widerstandsstabilisierung gestalteten Fluggeschoß nicht zu gewährleisten ist.

Die Erfindung wird nachstehend anhand dreier in der Zeichnung im wesentlichen schematisch dargestellte Ausführungsbeispiele näher erläutert, wobei es sich bei den Fig. 1, 3 und 5 im wesentlichen um vereinfachte längsaxiale Schnitte und bei den Figuren 2 und 4 um Querschnitte nach der jeweiligen Linie II-II und IV-IV in den Figuren 2 bzw. 3 handelt. Im wesentlichen gleiche Elemente sind mit übereinstimmenden Bezugszeichen versehen.

Gemäß Fig. 1 ist ein spitzkegeliges rotationssymmetrisches Fluggeschoß 10.1 großen Länge/Durchmesser-Verhältnisses in einem dünnwandigen, im wesentlichen büchsenförmigen Treibkäfig 20 angeordnet. Die Außenwandung des Treibkäfigs 20 ist im wesentlichen kreiszylindrisch und weist (siehe Fig. 2) Längsschlitze 50 und 52 auf, so daß sich profilierte, das Fluggeschoß 10.1 umgebende Elemente bilden. Im vorderen Bereich des Treibkäfigs 20 radial nach innen einspringende Halterungen 40 legen sich im Bereich eines Fluggeschoßschwerpunkts 18 der Umfangsfläche 14 des Fluggeschosses 10.1 in einem Haltebereich 41 an und bilden eine vorderseitige erste zentrierende Aufnahme 20.3. Eine rückseitige zweite zentrierende Aufnahme 20.4 ist im Bereich des Fluggeschoßheckteiles 16 durch einen zentralen Zapfen 32 gegeben, welcher rückseitig in einen Hohlraum 17 des Fluggeschosses 10.1 eingreift. Der Treibkäfig 20 wird rückendig von einer geschlossenen Fläche 54 begrenzt, in deren Nachbarschaft die Umfassungsfläche 28 ein radial verformbares bandförmiges Element 68 aufweist. Im Bereich der Aufnahme 20.3 sind ebenfalls radial zusammendrückbare Elemente 66 angeordnet, welche zum Zwecke besserer Handhabbarkeit zu einem Band miteinander verbunden sein können. Vorderseitig sind die Halterungen 40 mit nach innen gegen die Geschoßlängsachse A geneigten, jedoch verhältnismäßig kleinen Anströmflächen 46 versehen, welche den Teil einer Lufttasche 48, aber gleichzeitig nicht näher bezeichnete Durchlässe in einen Stauraum 49 bilden, welcher sich zwischen der Umfangsfläche 14 und der Innenfläche 30 erstreckt. Ein Vorderteil 10.10 des Fluggeschosses 10.1 ist aus einem hochdichten Werkstoff, vorzugsweise dank einem hohen Wolframanteil, gefertigt, an welchen sich ein Rückseitenteil 10.11 vergleichsweise geringerer scheinbarer Dichte anschließt. Auf diese Weise liegt der Fluggeschoßschwerpunkt 18 in Beschleunigungsrichtung S genügend weit vor einem nicht dargestellten Luftangriffspunkt. Mit Ausnahme einer innenseitigen Anordnung im Rückseitenbereich 10.21 unterscheidet sich das Fluggeschoß 10.2 nach Fig. 3 von demjenigen nach Fig. 1 insbesondere durch Öffnungen 70 im Haltebereich 41, wobei an den Halteelementen 46 innenseitig radial vorstehende, auf Scherung belastbare Elemente 71 in die fluggeschoßseitigen Öffnungen 70 eingreifen und dieserart für eine Axialfixierung des Fluggeschosses 10.2 im Treibkäfig 22 sorgen, der rückendig von einer geschlossenen Fläche 56 begrenzt wird. Auch bei diesem Ausführungsbeispiel ist der Forderung Rechnung getragen, daß sich der Fluggeschoßschwerpunkt 18 ausreichend weit vor einem ebenfalls nicht dargestellten Luftangriffspunkt befindet.

Beim Treibkäfig 24 gemäß Fig. 5, ein nicht dargestellter Querschnitt entspricht weitgehend demjenigen nach Fig. 2 bzw. Fig. 4, weist rückseitig eine Öffnung 59 mit einem Innengewinde 59.1 auf, deren Innendurchmesser größer ist als der größte Durchmesser D des Fluggeschosses 10.3. Dem Treibkäfig 24 zugeordnete Zentrierflächen 36 sind Teile eines Kegelmantels und legen sich der Fluggeschoßaußenfläche 14 vergleichbar entsprechenden Flächen im Haltebereich 41 an. Auf diese Weise ist eine doppelte Axialfixierung des Fluggeschosses 10.30 gewährleistet. Ein Einschraubelement 60 mit Außengewinde 62 weist eine vorderseitige, nicht näher bezeichnete kreisflächenförmige Aufnahme für eine Heckfläche 19 des Fluggeschosses 10.3 auf und wird rückseitig von einer Heckfläche 58 begrenzt. Einen in der Heckfläche 58 dargestellten Gewindekreis deckt ein kompressibles Element 68 ab, welches sich vorderseitig bis über den Zentrier- und Fixierbereich 36 hinaus erstreckt und damit für eine gegebenenfalls erforderliche Abdichtung sowie für einen ausreichenden radialen Anpreßdruck sorgt. Auch die vorderseitig der Aufnahme 24.3 zugeordneten radial zusammenpreßbaren Elemente 66 können, wie bereits im Zusammenhang mit dem ersten Ausführungsbeispiel beschrieben, miteinander verbunden sein und derart bandförmig ausgebildet.

Eine vorderseitige Konusfläche 76 an jedem der dargestellten Treibkäfige erleichtert das axiale Einführen der jeweiligen Anordnung in Ausgangsposition in einer Hochbeschleunigungsvorrichtung. Einer solchen sind die Werkstoffe des jeweiligen Treibkäfigs derart angepaßt, daß bei möglichst geringem Totlastanteil beschleunigungsbedingte Druckkräfte, welche vom jeweiligen Fluggeschoß ausgeübt werden, sicher aufgenommen werden können. Verläßt die erfindungsgemäße Anordnung die betreffende Hochbeschleunigungsvorrichtung, so ist der Innenraum 49 bereits derart mit Luft gefüllt, daß unter der Wirkung der nunmehr von außen einströmenden Luft die durch die Längsschlitze 50 und 52 aus dem Treibkäfig gebildeten Elemente hebelartig in Richtung von Pfeilen K verschwenkt werden. Dabei erweist sich ein Bereich 37 des Treibkäfigs 24 vorteilhafterweise derart als Sollbruchstelle, daß das Fluggeschoß 10.3 seine Bewegung in Richtung S unbehindert fortsetzen kann.

Beim Ausführungsbeispiel nach Fig 3 treten beim Verschwenken der Elemente in Richtung der Pfeile K die erwähnten Elemente 71 an den Vorsprüngen 46 aus den korrespondierenden Öffnungen 70 im Fluggeschoß 10.2 aus; dabei ist, beispielsweise durch einen nicht dargestellten Trägheitskörper, welcher sich entlang der Geschoßlängsachse A bewegen kann, oder mit Hilfe durch Federn radial bewegbarer Füllstücke 72 eine glatte Außenfläche 14 des Fluggeschosses 10.2 wieder realisierbar.

Bei den Ausführungsbeispielen nach den Fig. 1 und 3 sind der ersten zentrierenden Aufnahme 20.3; 22.3 radial zusammendrückbare Reibschlußelemente 41 zugeordnet. Gemäß Fig. 1 übernehmen Sie allein die axiale Fixierung des Fluggeschosses 10.1 im Treibkäfig 20 bei einem vergleichsweise geringen Zuführschock. Gemäß Fig. 3 unterstützen sie die Wirkung der Elemente 71. Derartige Reibschlußelemente 41 können auch, obwohl dort nicht zeichnerisch dargestellt, beim Ausführungsbeispiel nach Fig. 5 im Bereich der ersten zentrierenden Aufnahme 24.3 angeordnet sein. Da nämlich dort bereits in der rückseitigen zentrierenden Aufnahme 24.2 ein Formschluß zwischen dem Fluggeschoß 10.3 und dem Treibkäfig 24 verwirklicht ist, kann bei entsprechender Starrheit des Vorsprungs 44 durch dessen Anlagefläche 41.1 eine Überbestimmtheit vermieden werden.

Da ein den Elementen 71 (Fig. 3) zugeordneter Öffnungsweg K ein kreisbogen mit großen Radius ist, kann eine Beeinträchtigung des Verhaltens des Fluggeschosses ausgeschlossen werden.

Das in Fig. 5 dargestellte Einschraubelement 60 kann vorteilhafterweise in seinem Rückseitenbereich den Außendurchmesser des Treibkäfigs 24 aufweisen. So kann der betreffende Bereich mit seiner rückseitigen Begrenzungsfläche - insbesondere bei Rohrwaffen - den gesamten Gasdruck aufnehmen und trägt den Treibkäfig 24. Hierdurch kann das Festigkeitsverhalten während der Hochbeschleunigung erheblich gewinnen.

Auf den Werkstoff (die Werkstoffe) betreffende Erörterungen wurde verzichtet. Hierauf gerichtete Lehren unterliegen selbstverständlich neben der Forderung nach einem geringen Totlastanteil und guter Handhabbarkeit unter unterschiedlichen Einsatzbedingungen auch derjenigen nach der Verwendbarkeit mit den unterschiedlichen Hochbeschleunigungsvorrichtungen, gleichgültig, ob die Energie zur Beschleunigung in chemischer und/oder elektrischer Form verfügbar ist. Dem Durchschnittsfachmann dürfen diese Kriterien für bekannt gelten, und letztere können sich auf geringfügige konstruktive Modifikationen erstrecken. Diese können durch unterschiedliche Formen des lichten Querschnitts/Kalibers erforderlich sein, und es bedarf an dieser Stelle keines näheren Eingehens hierauf.

## Patentansprüche

1. Treibkäfig (20; 22; 24) für ein kegelförmiges Fluggeschoß (10.1; 10.2; 10.3) mit einem segmentierten vorderseitigen Teil (20.1; 22.1; 24.1) mit einer ersten zentrierenden Aufnahme (20.3; 22.3; 24.3) des Treibkäfigs (20; 22; 24) und einem das Fluggeschoß (10.1; 10.2; 10.3) außenseitig umgreifenden Heckteil (20.2; 22.2; 24.2) mit einer zweiten zentrierenden Aufnahme (20.4; 22.4; 24.4) und einer das Heckteil (20.2; 22.2; 24.2) rückendig begrenzenden geschlossenen Fläche (54; 56; 58) **dadurch gekennzeichnet,** daß das vorderseitige Teil (20.1; 22.1; 24.1) des Treibkäfigs (20; 22; 24) mit dem Heckteil (20.2; 22.2; 24.2) des Treibkäfigs (20; 22; 24) fest verbunden ist, daß das vorderseitige Teil (20.1; 22.1; 24.1) eine Halterung (40; 42; 44) als erste zentrierende Aufnahme (20.3; 22.3; 24.3) mit einer Lufttasche (48) aufweist, und daß die erste zentrierende Aufnahme (20.3; 22.3; 24.3) das Fluggeschoß (10.1; 10.2; 10.3) im Bereich seines Schwerpunktes (18) unterstützt.

2. Treibkäfig nach Anspruch 1, **dadurch gekennzeichnet,** daß die zweite zentrierende Aufnahme (24.4) eine formschlüssige Verbindung gegenüber einer axialen Relativbewegung des Fluggeschosses (10.3) in der Beschleunigungsrichtung (S) zwischen dem Heckteil (24.2) und dem Fluggeschoß (10.3) darstellt.

3. Treibkäfig nach Anspruch 1, **dadurch gekennzeichnet,** daß dem vorderseitigen Teil (20.1; 22.1; 24.1) und einem ersten Bereich (10.20) des Fluggeschosses (10.2.) auf Querkraft beanspruchbare Formschlußelemente (71) zugeordnet sind.

4. Treibkäfig nach Anspruch 1, **gekennzeichnet durch** ein der ersten Aufnahme (20.3; 22.3;) zugeordnetes radial zusammendrückbares Reibschlußelement (41).

5. Treibkäfig nach Anspruch 1 oder 2, **dadurch gekennzeichnet,** daß der Treibkäfig (24) in seinem Heckteil (24.2.) eine mit Innengewinde (59.1) versehene Öffnung (59) aufweist, welche einem kreiszylindrischen Einschraubelement (60) als Aufnahme dient und deren Durchmesser größer ist als der größte Durchmesser (D) des Fluggeschosses (10.3).

6. Treibkäfig nach einem der Ansprüche 1 bis 5, **dadurch gekennzeichnet,** daß die erste Aufnahme (20.3; 22.3; 24.3) durch sich radial gegen den ersten Bereich erstreckende Vorsprünge (40; 42; 44) gebildet wird.

7. Treibkäfig nach einem der Ansprüche 1 bis 6, **dadurch gekennzeichnet,** daß das Heckteil (20.2; 22.2; 24.2) außenseitig mit einem radial zusammendrückbaren bandförmigen Element (68) versehen ist.

8. Treibkäfig nach einem der Ansprüche 1 bis 7, **dadurch gekennzeichnet,** daß das vorderseitige Teil (20.1; 22.1; 24.1) in der Nachbarschaft der ersten Aufnahme (20.3; 22.3; 24.3) außenseitig mit wenigstens einem radial zusammendrückbaren bandförmigen Element (66) versehen ist.

## Claims

1. Sabot (20;22;24) for a conical projectile (10.1; 10.2; 10,3) with a segmented front part (20.1; 22.1; 24;1) with a first centering receiver (20,3; 22.3; 24.3) of the sabot (20; 22; 24) and a tail part (20.2; 22.2; 24.2) extending around the outside of the projectile (10.1; 10.2; 10.3) with a second centering receiver (20.4; 22.4; 24.4) and a closed surface (54; 56; 58) delimiting the tail part (20.2; 22.4; 24.2) at the end, characterised by the fact that the front part (20.1; 22.1; 24.1) of the sabot (20; 22; 24) is rigidly connected to the tail part (20.2; 22.2; 24.2) of the sabot (20; 22; 24) and that the front part (20.1; 22.1; 24.1) has a mounting (40; 42; 44) forming a first centering receiver (20.3; 22.3; 24.3) with an air compartment (48), and that the first centering receiver (20.3; 22.3; 24.3) supports the projectile (10.1; 10.2; 10.3) in the zone of its centre of gravity (18).

2. Sabot in accordance with Claim 1, characterised by the fact that the second centering receiver (24.4) constitutes a positive interlock connection in respect of a relative axial movement of the projectile (10.3) in the direction of acceleration (S) between the tail part (24.2) and the projectile (10.3).

3. Sabot in accordance with Claim 1, characterised by the fact that interlocking elements (71) which can be subjected to transverse force are associated with the front part (20.1; 22.1; 24.1) and a first zone (10.20) of the projectile (10.2).

4. Sabot in accordance with Claim 1, characterised by a radially compressible friction-tight element (41) associated with the first receiver (20.3; 22.3).

5. Sabot in accordance with Claim 1 or 2, characterised by the fact that the sabot (24) is provided in its tail part (24.2) with an opening (59) which has an internal threading (59.1) and which serves as a receiver for a cylindrical screw-in element (60) the diameter of the said opening (59) being greater than the maximum diameter (D) of the projectile (10.3).

6. Sabot in accordance with one of Claims 1 to 5, characterised by the fact that the first receiver (20.3; 22.3; 24.3) is formed by projections (40; 42; 44) extending radially towards the first zone.

7. Sabot in accordance with one of Claims 1 to 6, characterised by the fact that the tail part (20.2; 22.2; 24.2) is provided on the outside with a radially compressible band-shaped element (68).

8. Sabot in accordance with one of Claims 1 to 7, characterised by the fact that the front part (20.1; 22.1; 24.1), in the vicinity of the first receiver (20.3; 22.3; 24.3;) is provided on the outside with at least one radially compressible band-shaped element (66).

## Revendications

1. Cage de propulsion (20; 22; 24) pour un projectile de forme conique (10.1; 10.2; 10.3) comportant une partie avant segmentée (20.1; 22.1; 24.1) avec un premier logement de centrage (20.3; 22.3; 24.3) de la cage de propulsion (20; 22; 24) et une partie arrière (20.2; 22.2; 24.2) entourant le projectile (10.1; 10.2; 10.3) à l'extérieur comportant un deuxième logement de cent rage (20.4; 22.4; 24.4) et une surface fermée (54; 56; 58) limitant du côté du fond la partie arrière (20.2; 22.2; 24.2) **caractérisée en ce que** la partie avant (20.1; 22.1; 24.1) de la cage de propulsion (20; 22; 24) est reliée fixement à la partie arrière (20.2; 22.2; 24.2) de la cage de propulsion (20; 22; 24), en ce que la partie avant (20.1; 22.1; 24.1) présente en tant que premier logement de cent rage (20.3; 22.3; 24.3) un support (40; 42; 44) avec une poche d'air (48), et en ce que le premier logement de centrage (20.3; 22.3; 24.3) sert d'appui au projectile (10.1; 10.2; 10.3) dans la zone de son centre de gravité (18).

2. Cage de propulsion selon la revendication 1, **caractérisée en ce que** le deuxième logement de centrage (24.4) constitue une liaison avec concordance de forme, vis à vis d'un mouvement relatif axial du projectile (10.3) dans la direction de l'accélération (S), entre la partie arrière (24.2) et le projectile (10.3).

3. Cage de propulsion selon la revendication 1, **caractérisée en ce que** des éléments de liaison par concordance de forme (71) sollicitables par des forces transversales sont disposés entre la partie avant (20.1; 22.1 ; 24.1) et une première zone (10.20) du projectile (10.2).

4. Cage de propulsion selon la revendication 1, **caractérisée** par un élément de liaison par frottement (41), compressible radialement, disposé dans le premier logement (20.3 ; 22.3).

5. Cage de propulsion selon la revendication 1 ou 2, **caractérisée en ce que** la cage de propulsion (24) présente dans sa partie arrière (24.2) une ouverture (59), pourvue d'un taraudage (59.1), qui sert de logement à un élément à visser en forme de cylindre circulaire (60) et dont le diamètre est plus important que le diamètre le plus grand (D) du projectile (10.3).

6. Cage de propulsion selon l'une des revendications 1 à 5, **caractérisée en ce que** le premier logement (20. 3; 22.3; 24.3) est formée par des saillies (40; 42; 44) s'étendant radialement contre la première zone.

7. Cage de propulsion selon l'une des revendications 1 à 6, **caractérisée en ce que** la partie arrière (20.2; 22.2; 24.2) est pourvue extérieurement d'un élément en forme de ruban (68) compressible radialement.

8. Cage de propulsion selon l'une des revendications 1 à 7, **caractérisée en ce que** la partie avant (20.1; 22.1; 24.1) est pourvue extérieurement, au voisinage du premier logement (20.3; 22.3; 24.3), d'un élément (66) en forme de ruban compressible radialement.
